# EUROPÄISCHE PATENTANMELDUNG

(11) **EP 4 775 755 A1**
(43) Veröffentlichungstag der Anmeldung: **15.07.2026**
(21) Anmeldenummer: 26151137.2
(22) Anmeldetag: 09.01.2026
(51) Int. Cl.: E04B 2/74, E04B 2/78, E04H 1/12

(54) **MODULARES SYSTEM ZUM FLEXIBLEN AUFBAU EINER STAUBDICHTEN EINHAUSUNG UND STAUBDICHTE EINHAUSUNG**

(30) Priorität: 10.01.2025 DE 102025000078
(71) Anmelder: Wilde, Erich, 8240 Thayngen (CH); Rheingans, Benedikt, 8240 Thayngen (CH)
(72) Erfinder: Wilde, Erich, 8240 Thayngen (CH); Rheingans, Benedikt, 8240 Thayngen (CH)
(74) Vertreter: Patent- und Rechtsanwälte Behrmann Wagner PartG mbB

(57) **Zusammenfassung**

Die Erfindung betrifft ein modulares System zum reversiblen Aufbau einer staubdichten Einhausung, bevorzugt für Sanierungs-, Abbruch- oder Rückbauarbeiten an und/oder in Gebäuden, welche gesundheits- und/oder umweltschädliche Stoffe, insbesondere Partikel und/oder Stäube und/oder Aerosole, freisetzen, wobei das modulare System wenigstens zwei rechteckige Flächenelemente (1) und ein Verbindungselement (34) umfasst, wobei das Flächenelement (1) einen Rahmen (2) und ein von dem Rahmen (2) eingefasstes, flächiges Füllelement (3), das staubdicht mit dem Rahmen (2) verbunden ist, umfasst, wobei Rahmenschenkel (4) des Rahmens (2) aus Strangpressprofilen (5) und Ecken (7) des Rahmens (2) aus Flächeneckelementen (8) ausgebildet sind, wobei das Strangpressprofil (5) entlang einer außenliegenden Längsseite (9b) eine Stecknut (10) aufweist, wobei das Verbindungselement (34) in einem Verbindungszustand der Flächenelemente (1) in der Stecknut (10) eines ersten Flächenelements (1) und in der Stecknut (10) eines zweiten Flächenelements (1) angeordnet ist und eine, bevorzugt staubdichte, Verbindung der Flächenelemente (1) ausbildet.

## Beschreibung

Die vorliegende Erfindung betrifft ein modulares System zum flexiblen Aufbau einer staubdichten Einhausung, bevorzugt für Sanierungs-, Abbruch- oder Rückbauarbeiten an und/oder in Gebäuden, welche gesundheits- und/oder umweltschädliche Stoffe, insbesondere Partikel und/oder Stäube und/oder Aerosole, freisetzen.

Für Arbeiten, im Rahmen derer Schadstoffe freigesetzt werden, gelten strenge Vorgaben zum Arbeitsschutz und zum Emissionsschutz. Davon sind auch Schadstoffsanierungen an und/oder in Gebäuden, insbesondere Asbestsanierungen, betroffen. Aufgrund der großen Gesundheitsgefährdung durch dabei frei gesetzte Partikel, müssen Arbeitsbereiche staubdicht von der Umgebung abgetrennt werden. Es erfolgt eine Zwangsbelüftung, um innerhalb eines Arbeitsraumes einen Unterdruck zu schaffen und/oder zu halten, so dass keine partikelbelastete Luft unkontrolliert entweichen kann. Dazu ist es gemäß dem Stand der Technik vorgesehen, eine temporäre Konstruktion aus Holz und/oder Metallgerüstbauteilen mit Kunststofffolien und Klebebändern zu beplanken und so eine luft- und staubdichte Einhausung herzustellen. Nach Ende der Arbeiten fallen die Kunststofffolien und Klebebänder als Müll an, aufgrund der Schadstoffbelastung kann eine aufwändige und dementsprechend kostenintensive Entsorgung als Gefahrstoffabfall notwendig sein. Dabei eingesetztes Bauholz wird nur vereinzelt mehrfach verwendet.

Einer konservativen Abschätzung zufolge fallen bei der Schadstoffsanierung im Bereich von Deutschland, Österreich und der Schweiz dabei jährlich rund 39.000 Tonnen Abfall an. Diese Menge an Abfall wird weiter dadurch gesteigert, dass vergleichbare Einhausungen nicht nur bei der Schadstoffsanierung zum Einsatz kommen, sondern auch von anderen Gewerken des Baugewerbes und beispielsweise auch für Lackierarbeiten und Reinigungsarbeiten im Handwerk und in der Industrie Verwendung finden, wann immer eine luft- und/oder partikeldichte Abgrenzung eines Arbeitsraumes notwendig ist, entweder um einen Arbeitsraum vor äußeren Einwirkungen oder die Umgebung vor Stoffen im Arbeitsraum zu schützen.

Weiterhin ist der Aufbau und der Abbau einer Einhausung nach dem Stand der Technik zeitintensiv. Es muss erst eine Stützkonstruktion aus Holz und/oder aus Metallgerüstelementen aufgebaut werden, welche nachfolgend mit einer Kunststofffolie bespannt wird, wobei die Folienbahnen an ihren Verbindungsstellen gründlich mit Dichtmittel, wie beispielsweise abdichtendem Klebeband, abgedichtet werden müssen, sodass eine ausreichende Dichtigkeit, insbesondere Staubdichtigkeit, erreicht wird. Für diese Arbeit ist handwerkliches Geschick erforderlich.

Vor diesem Hintergrund ist es die Aufgabe der Erfindung die Nachteile im Stand der Technik zu überwinden und insbesondere ein modulares System zum Aufbau einer Einhausung vorzuschlagen, dessen Nutzung weniger Abfall verursacht und welches einen einfachen und zügigen Aufbau und Abbau einer Einhausung erlaubt und alle einschlägigen Anforderungen, beispielsweise an die Stabilität, Druckfestigkeit, Dichtheit, und Medienbeständigkeit erfüllt.

Diese Aufgabe wird mit einem modularen System nach Anspruch 1 gelöst. Weiterhin wird diese Aufgabe einer Einhausung nach Anspruch 23 gelöst.

Grundsätzlich sollen alle nachfolgend vorrichtungsmäßig offenbarten Merkmale auch als entsprechend verfahrensmäßig offenbart und beanspruchbar gelten.

Vorteilhafte Ausführungsformen des erfindungsgemäßen modularen Systems zum Aufbau einer Einhausung und der Einhausung sind Gegenstand der nachfolgenden Beschreibung und Figurenbeschreibung sowie der Unteransprüche.

Die Erfindung betrifft ein modulares System zum reversiblen Aufbau einer staubdichten Einhausung, bevorzugt für Sanierungs-, Abbruch- oder Rückbauarbeiten an und/oder in Gebäuden, welche gesundheits- und/oder umweltschädliche Stoffe, insbesondere Partikel und/oder Stäube und/oder Aerosole, freisetzen.

Erfindungsgemäß umfasst das modulare System wenigstens zwei rechteckige Flächenelemente und ein Verbindungselement. Das Flächenelement umfasst einen Rahmen und ein von dem Rahmen eingefasstes, flächiges Füllelement, das staubdicht mit dem Rahmen verbunden ist, wobei Rahmenschenkel des Rahmens aus Strangpressprofilen und Ecken des Rahmens aus Flächeneckelementen ausgebildet sind. Das Strangpressprofil weist entlang einer außenliegenden Längsseite eine Stecknut auf, wobei das Verbindungselement in einem Verbindungszustand der Flächenelemente in der Stecknut eines ersten Flächenelements und in der Stecknut eines zweiten Flächenelements angeordnet ist und eine, bevorzugt staubdichte, Verbindung der Flächenelemente ausbildet.

Unter einem reversiblen Aufbau einer Einhausung ist in diesem Zusammenhang die Möglichkeit zu verstehen, dass eine Einhausung mittels des modularen Systems aufgebaut und zerstörungsfrei wieder abgebaut werden kann. Damit ist es in vorteilhafter Weise möglich Elemente des Systems mehrfach für den Aufbau einer temporär genutzten Einhausung zu verwenden. Die Sanierung von asbestbelasteten Bauwerken und/oder Bauwerksteilen kann ein Beispiel für Sanierungs-, Abbruch- oder Rückbauarbeiten sein, bei welchen gesundheits- und/oder umweltschädliche Stoffe, insbesondere Partikel und/oder Stäube und/oder Aerosole, freigesetzt werden. Ein weiteres Anwendungsgebiet kann der, insbesondere temporäre, Aufbau einer Einhausung für Lackierungs- und/oder Folierungsarbeiten, insbesondere von Fahrzeugen, sein. Für gute Arbeitsergebnisse und/oder für die Einhaltung regulatorischer Vorgaben ist eine Einhausung erforderlich, welche mit dem erfindungsgemäßen modularen System einfach und flexibel aufzubauen ist. Weiterhin kann das erfindungsgemäße modulare System vorteilhaft zum, insbesondere temporären, Aufbau von Einhausungen für Wartungs- und/oder Reinigungsarbeiten in Betrieben mit hohen Anforderungen an Sauberkeit und/oder Verschmutzungseintrag eingesetzt werden. Dies betrifft beispielsweise Betriebe der Nahrungsmittel- und/oder Pharmaindustrie.

Es kann eine beliebige Anzahl an Flächenelementen miteinander verbunden werden. In bevorzugter Weise ist eine Verbindung zweier Flächenelemente staubdicht ausgebildet, so dass in vorteilhafter Weise ein staubdichter Verbund einer Mehrzahl von Flächenelemente herstellbar ist, wobei ein Bedarf an zusätzlichen Dichtmitteln, wie beispielsweise abdichtenden Klebebändern, reduziert, insbesondere minimiert, ist.

Eine erste Kantenlänge eines Flächenelements und eine zweite Kantenlänge des Flächenelements können in einem ganzzahligen Verhältnis zueinander stehen. Bevorzugt kann eine Seite eines rechteckigen Flächenelements länger als die andere Seite sein. Mit anderen Worten beschrieben, kann das Flächenelement rechteckig, aber bevorzugt nicht quadratisch sein. Vorteilhaft sind Flächenelemente so besonders flexibel miteinander verbindbar. Ein ganzzahliges Längenverhältnis der Kantenlängen der Flächenelemente ermöglicht einen vorteilhaft einfachen Aufbau einer kubischen Einhausung, bei vorteilhafter Vermeidung von Lücken und/oder Überständen. Bei einem nicht ganzzahligen Verhältnis der Kantenlängen könnten beispielsweise beim Aufbau eines Dachs einer Einhausung Lücken und/oder Überstände entstehen. Besonders bevorzugt können die Kantenlängen im Verhältnis 2 zu 1 zueinander stehen, wodurch bei guter Handhabbarkeit ein besonders großer Flächeninhalt eines Flächenelements erreichbar ist. Beispielsweise kann eine erste Kantenlänge einen Meter und eine zweite Kantenlänge zwei Meter betragen.

In einer ersten bevorzugten Ausführungsform des modularen Systems kann zwischen Stecknuten von zwei Flächenelementen mittels des Verbindungselements eine, bevorzugt staubdichte, Steckverbindung, insbesondere als eine Nut-Feder-Verbindung, ausgebildet sein, wobei das Verbindungselement mit einem ersten Steckfederabschnitt in einer Stecknut eines ersten Flächenelements und mit einem zweiten Steckfederabschnitt in einer Stecknut eines zweiten Flächenelements angeordnet ist, wobei eine Federbreite des Verbindungselements der Nutbreite der Stecknut entspricht. Eine Steckverbindung, insbesondere als eine Nut-Feder-Verbindung ist vorteilhaft einfach herstellbar. Eine Nut-Feder-Verbindung ist weiter vorteilhaft, da durch einen abgewinkelten Verlauf der Fuge zwischen der Nut und der Feder eine gute Staubdichtigkeit erreicht ist, ähnlich wie es bei einer Labyrinthdichtung der Fall ist. Weiterhin kann eine Nut-Feder-Verbindung sicherstellen, dass die Flächenelemente in einer gemeinsamen Ebene ausgerichtet sind. Die Nennmaße der Breite der Nut und der Feder können dabei vorteilhaft übereinstimmend gewählt sein, wobei Toleranzen der Maße vorteilhaft so gewählt sind, dass eine einfache Zusammenfügbarkeit gegeben ist und durch ein möglichst geringes Spiel eine hohe Dichtigkeit der Verbindung und eine präzise Positionierung der Flächenelemente zueinander gegeben ist.

In einer nächsten bevorzugten Ausführungsform des modularen Systems kann das Verbindungselement ein Sicherungsmittel, bevorzugt ein magnetisches Sicherungsmittel, aufweisen, welches das Verbindungselement gegen ein Lösen aus einer Stecknut sichert. In vorteilhafter Weise kann ein Verbund von Flächenelementen so besonders sicher miteinander verbunden sein. Insbesondere während des Auf- oder Abbaus, während weitere Sicherungen, wie beispielsweise Abstützungen, noch nicht oder nicht mehr angebracht sind, wirken Sicherungsmittel besonders vorteilhaft. Mit einem magnetischen Sicherungsmittel ist eine Sicherung gegen ein Lösen aus einer Stecknut technisch vorteilhaft einfach umsetzbar, wobei auch eine einfache Handhabung gegeben ist. Vorteilhaft kann ein Permanentmagnet im Bereich des Steckfederabschnitts an dem Verbindungselement angeordnet sein, welcher vorteilhaft durch Wirkung einer Magnetkraft mit einem ferromagnetischen Abschnitt der Stecknut zusammenwirkt. Besonders bevorzugt ist an dem Steckfederabschnitt eine Vielzahl Permanentmagnete angeordnet und die Stecknut weist eine Vielzahl ferromagnetischer Abschnitte auf. Ein solcher ferromagnetischer Abschnitt kann beispielsweise als ein in der Stecknut angeordnetes Stahlelement ausgebildet sein.

In einer nächsten bevorzugten Ausführungsform des modularen Systems kann das Strangpressprofil entlang einer innenliegenden Längsseite des Strangpressprofils einen Dichtungsbereich aufweisen, mittels dem eine staubdichte Verbindung zu dem Füllelement ausgebildet ist. Mittels des Dichtungsbereichs sind Flächenelemente vorteilhaft staubdicht ausgebildet, was den Aufwand zur Abdichtung bei der Nutzung des modularen Systems vorteilhaft reduziert. Vorteilhaft ist kein zusätzliches Abdichten des Strangpressprofils zu dem Füllelement notwendig, was die Herstellung eines Flächenelements vorteilhaft vereinfacht.

Vorteilhaft weiterbildend kann der Dichtungsbereich des Strangpressprofils eine Dichtungsnut aufweisen, in welcher das Füllelement staubdicht angeordnet ist und welche parallel zu dem Füllelement zum Profilinneren des Strangpressprofils ausgerichtet ist. Mittels der Dichtungsnut ist eine vorteilhaft zuverlässige Abdichtung gegeben und weiter vorteilhaft kann eine Dichtungsnut in einer Doppelfunktion eine mechanische Positionierung und/oder Sicherung des Füllelements und eine Abdichtung erreichen. Mittels einer Steckverbindung zwischen dem Füllelement und der Dichtungsnut kann in vorteilhafter Weise eine besonders stabile und sichere Verbindung des Füllelements mit einem Strangpressprofil ausgebildet sein. Das Füllelement kann vorteilhaft eine erhöhte Stabilität des Flächenelements bewirken.

In einer weiteren vorteilhaften Weiterbildung kann in einer Nutwand der Dichtungsnut ein Dichtungssitz ausgebildet sein, in welchem ein Dichtungselement, bevorzugt aus einem Elastomer, angeordnet sein kann, welches die Verbindung von dem Strangpressprofil mit dem Füllelement staubdicht abdichtet. Ein solches Dichtungselement ist ein bewährtes Bauteil, mit welchem eine vorteilhaft stark ausgeprägte Dichtwirkung erreichbar ist. Weiter vorteilhaft kann ein Dichtungselement das Füllelement in der Dichtungsnut insbesondere mittels einer erhöhten Reibung und/oder Pressung mechanisch sichern.

In einer nächsten bevorzugten Ausführungsform des modularen Systems kann die Stecknut des Strangpressprofils parallel zu dem Füllelement zum Profilinneren des Strangpressprofils ausgerichtet sein, wobei eine lichte Nutbreite der Stecknut zwischen zwei Nutwänden mehr als die Hälfte, bevorzugt mehr als 2/3, der Kantenlänge der außenliegenden Längsseite des Strangpressprofils beträgt. Diese Ausrichtung ermöglicht ein vorteilhaft einfaches Einstecken des Verbindungselements parallel zu einer Erstreckungsebene eines Flächenelements, und damit einen besonders einfachen Aufbau eines Verbunds mehrerer Flächenelemente. Mit einer bezogen auf die Kantenlänge des Strangpressprofils großen lichten Nutbreite ist vorteilhaft eine mechanisch besonders stabile Nut-Feder-Verbindung erreichbar und weiter vorteilhaft ist die Handhabung, insbesondere ein Einstecken eines Steckfederabschnitts in die Stecknut, vereinfacht.

In einer nächsten bevorzugten Ausführungsform des modularen Systems kann eine Tiefe der Stecknut mehr als ein Viertel, bevorzugt mehr als ein Drittel, einer Kantenlänge des Strangpressprofils in Richtung der Stecknut betragen. Mit einer in dieser Tiefe ausgeführten Stecknut kann eine Nut-Feder-Verbindung vorteilhaft mechanisch besonders stabil ausgebildet sein. Dabei ist insbesondere eine möglichst große Tiefe der Stecknut vorteilhaft, wobei die Tiefe der Stecknut von weiteren Geometrieabschnitten des Strangpressprofils, beispielsweise von der Dichtungsnut, begrenzt ist.

In einer nächsten bevorzugten Ausführungsform des modularen Systems kann das Flächeneckelement zwei, bevorzugt rechtwinklig zueinander ausgerichtete, Kontaktflächen mit bevorzugt senkrecht abragenden, Verbindungsmitteln aufweisen, wobei an jeder der Kontaktflächen jeweils ein Strangpressprofil stirnseitig anliegt und wobei die zwei Strangpressprofile rechtwinklig zueinander an dem Flächeneckelement anliegen, wobei die Verbindungsmittel in Ausnehmungen der Strangpressprofile eingreifen, sodass das Flächeneckelement formschlüssig mit den Strangpressprofilen verbunden ist. Bevorzugt können die Kontaktflächen des Flächeneckelements einer Querschnittsfläche der Strangpressprofile entsprechen. Im verbundenen Zustand zweier Strangpressprofile und eines Flächeneckelements liegen die Strangpressprofile rechtwinklig zueinander an dem Flächeneckelement an, wobei im Rahmen innenliegend ein rechter Winkel zwischen den Strangpressprofilen ausgebildet ist, und wobei das Flächeneckelement so geformt ist, dass außen am Rahmen ein rechter Winkel ausgebildet ist. Die Verbindungsmittel erlauben vorteilhaft eine sichere und gleichbleibende Positionierung und/oder Ausrichtung eines Strangpressprofils zu der Kontaktfläche eines Flächeneckelements, was die Herstellung eines Rahmens eines Flächenelements aus Strangpressprofilen und Flächeneckelementen vorteilhaft erleichtert. Die Verbindung ist dabei durch einfaches Einstecken der Verbindungsmittel eines Flächeneckelements in ein Strangpressprofil herstellbar. Die Ausführung mit Verbindungsmitteln, die von den Flächeneckelementen senkrecht abragen und in Ausnehmungen des Strangpressprofils eingreifen ist fertigungstechnisch besonders günstig. Die Ausnehmungen im Strangpressprofil können als Teil des Querschnitts eines Strangpressprofils bei der Herstellung des Strangpressprofils in dieses eingeformt werden.

In einer nächsten bevorzugten Ausführungsform des modularen Systems kann eine Verschraubung zwischen einem Flächeneckelement und einem Strangpressprofil ausgebildet sein, um eine Verbindung des Flächeneckelements mit dem Strangpressprofil zu sichern, wobei das Flächeneckelement ein Durchgangsloch, bevorzugt mit einer Senkung für einen Schraubenkopf, und das Strangpressprofil ein Loch aufweist, welches wenigstens teilweise ein Innengewinde aufweist. Insbesondere Endabschnitte in axialer Richtung des Lochs in dem Strangpressprofil können ein Innengewinde aufweisen. Mittels einer Verschraubung ist eine Verbindung von Flächeneckelement und einem Strangpressprofil gleichermaßen belastbar, technisch einfach und kostengünstig zu sichern. Eine definierte, insbesondere vorgegebene, Anpresskraft eines Flächeneckelements an einem Strangpressprofil ist einfach herstellbar, wobei die Anpresskraft über das Drehmoment der Schraubverbindung unproblematisch einstellbar und/oder überwachbar ist, beispielsweise durch Nutzung eines Drehmomentschlüssels. Weiter vorteilhaft ist eine Verschraubung lösbar, was vorteilhaft einen Austausch von Bauteilen erlaubt. Die Montage eines Rahmens eines Füllelements ist vorteilhaft besonders vereinfacht durch eine Ausführung mit einem Durchgangsloch in einem Flächeneckelement und mit einem Loch mit Innengewinde in dem Strangpressprofil. Eine Schraube ist dabei von außen durch das Flächeneckelement durchsteckbar und mit dem Strangpressprofil verschraubbar. In besonders vorteilhafter Weise ist eine Senkung für den Schraubenkopf in dem Flächeneckelement ausgebildet, sodass der Schraubenkopf im montierten Zustand nicht von dem Flächeneckelement abragt.

In einer nächsten bevorzugten Ausführungsform des modularen Systems kann das Strangpressprofil aus einem Metall, bevorzugt aus einer Aluminiumlegierung, ausgebildet sein. Ein Strangpressprofil aus einem Metall ist vorteilhaft robust, langlebig, formstabil und steif, sodass ein daraus aufgebautes Flächenelement rauen Einsatzbedingungen, insbesondere auf Baustellen, standhält. Weiterhin sind Metalle beständig gegen übliche Arbeitsmedien, sodass keine Einschränkungen im Baustellenbetrieb notwendig sind. Ebenfalls sind Metalle beständig gegen übliche Reinigungsmittel, sodass ein Strangpressprofil aus Metall nach der Nutzung gut reinigbar ist. Nach Ende der Nutzungsdauer eines Strangpressprofils erlaubt eine Ausführung aus Metall ein besonders vorteilhaftes Recycling, sodass das Strangpressprofil im gesamten Lebenszyklus vorteilhaft ressourcenschonend wirkt.

Besonders bevorzugt ist eine Aluminiumlegierung aufgrund einer vorteilhaft geringen Dichte des Materials und damit einer geringen Masse eines Strangpressprofils, was die Handhabung im Transport, dem Aufbau und/oder Abbau der Flächenelemente vorteilhaft erleichtert. Weiterhin sind Aluminiumlegierungen besonders einfach zu verarbeiten, insbesondere zum Strangpressen sind Aluminiumlegierungen vorteilhaft gut geeignet.

Weiter vorteilhaft können Flächeneckelemente aus einem Metall gefertigt sein, wodurch sie vorteilhaft hoch belastbar und robust sind. Weiterhin gelten bezüglich einer Ausführung eines Flächeneckelements aus Metall, insbesondere aus einer Aluminiumlegierung, die obenstehenden Ausführungen.

In einer nächsten bevorzugten Ausführungsform des modularen Systems kann das Füllelement als ein plattenförmiges, starres Füllelement ausgeführt sein, bevorzugt als eine Verbundplatte in Sandwichbauweise, besonders bevorzugt als eine Aluminiumverbundplatte in Sandwichbauweise. Vorteilhaft versteift ein plattenförmiges und starres Füllelement das Flächenelement, sodass das Flächenelement besonders formstabil und/oder belastbar ist. Verbundplatten in Sandwichbauweise, auch als Sandwichverbundplatten bezeichnet, weisen vorteilhafte mechanische Kennwerte auf, insbesondere bessere Kennwerte als eine massive Platte gleicher Masse, weshalb sie als Leichtbaumaterial verbreitet sind. Die Masse des Füllelements kann als Sandwichverbundplatte vorteilhaft gering sein, wodurch die Masse des gesamten Flächenelements vorteilhaft gering ist. Das erleichtert in vorteilhafter Weise die Handhabung der Flächenelemente bei Transport, Aufbau und/oder Abbau. Eine Aluminiumverbundplatte in Sandwichbauweise wirkt dabei besonders vorteilhaft, da diese besonders robust, belastbar und langlebig sind. Sie werden auch als Aluminiumsandwichplatte bezeichnet und sind in vorteilhaft großer Variantenvielfalt verfügbar. Weiter gelten die oben genannten Vorteile in Bezug auf Aluminiumlegierungen als Werkstoff.

In einer nächsten bevorzugten Ausführungsform des modularen Systems kann das Füllelement als ein plattenförmiges, starres und durchsichtiges Füllelement ausgeführt sein, bevorzugt als eine durchsichtige Fensterscheibe aus einem schlagzähen Kunststoff, insbesondere aus Polycarbonat. Ein solches Füllelement kann ein Sichtfenster ausbilden, sodass ein Innenraum einer Einhausung vorteilhaft von außen beobachtbar und/oder überwachbar ist, ohne diesen zu betreten. Beispielsweise können vorgeschriebene Sichtkontrollen so vorteilhaft vereinfacht durchführbar sein. Ebenfalls vorteilhaft wirkt ein Lichteinfall von außen durch das durchsichtige Füllelement in die Einhausung. Besonders vorteilhaft wirkt Polycarbonat, da es gute optische Eigenschaften und eine geringe Dichte aufweist, und deutlich weniger bruchgefährdet ist als Glas, was insbesondere in rauen Einsatzbedingungen einer Baustelle vorteilhaft wirkt.

In einer nächsten bevorzugten Ausführungsform des modularen Systems kann eine Kantenlänge des Flächenelements entlang einer Verstellrichtung zwischen einer ersten Länge und einer zweiten Länge verstellbar sein, wobei zwei Strangpressprofile des Rahmens parallel zur Verstellrichtung ausgerichtet sind und entlang der innenliegenden Längsseite eine Nut aufweisen, in der ein zweites Füllelement linear entlang der Verstellrichtung verschiebbar angeordnet, insbesondere geführt, ist, sodass die Kantenlänge des Flächenelements mittels Verschieben des zweiten Füllelements zwischen der ersten Länge und der zweiten Länge verstellbar ist, wobei das Füllelement und das zweite Füllelement zueinander flächenparallel und voneinander beabstandet angeordnet sind. Vorteilhaft umfasst ein solches teleskopierbares Flächenelement einen Rahmen aus Strangpressprofilen, in welchem ein Füllelement starr angeordnet ist und in welchem ein zweites Füllelement verschiebbar angeordnet ist. Durch eine Verschiebung des zweiten Füllelements ist die Kantenlänge des Flächenelements in der Verstellrichtung variabel. Eine vorteilhaft hohe mechanische Stabilität des teleskopierbaren Flächenelements ist durch einen Rahmen, umfassend vier Rahmenschenkeln und vier Flächeneckelementen, gegeben. Ein teleskopierbares Flächenelement kann vorteilhaft einen variablen Aufbau einer Einhausung ermöglichen und insbesondere einen Aufwand zur Abdeckung und/oder Abdichtung von Restflächen, welche bei Aufbau einer Einhausung aus Flächenelementen mit starrer Fläche verbleiben, verringern.

In einer nächsten bevorzugten Ausführungsform des modularen Systems kann das Füllelement als ein plattenförmiges, starres und milchig-durchsichtiges Füllelement ausgeführt sein, bevorzugt als eine milchigdurchsichtige Fensterscheibe aus einem schlagzähen Kunststoff, insbesondere aus Polycarbonat und das Flächenelement kann ein Leuchtmittel, bevorzugt ein LED-Leuchtmittel, umfassen, dessen Lichtabstrahlrichtung zu einer ersten Seite des milchig-durchsichtigen Füllelements ausgerichtet ist, sodass eine flächige, diffuse Lichtabstrahlung ausgehend von einer zweiten Seite des milchig-durchsichtigen Füllelements gegeben ist. Mittels eines derart als ein Beleuchtungselement ausgebildeten Flächenelements kann in vorteilhafter Weise ein Innenraum einer Einhausung beleuchtet sein, insbesondere kann ein Arbeitsbereich in der Einhausung beleuchtet sein. Ein in ein Flächenelement und damit in eine Einhausung integriertes Leuchtmittel wirkt vorteilhaft, weil ein solches Flächenelement Beleuchtungsmittel innerhalb der Einhausung ersetzen kann, was eine Anzahl von in der Einhausung genutzter Geräte reduziert, was folglich einen Reinigungsaufwand nach einer Nutzung reduziert. Weiter vorteilhaft ist eine Integration einer Beleuchtung in ein Flächenelement besonders raumsparend, insbesondere durch einen Verzicht auf Beleuchtungsmittel im Arbeitsbereich. Ein weiterer Vorteil kann sich bei der Verwendung mit einem explosionsgeschützten Innenraum ergeben, da ein Verzicht auf kostenintensive explosionsgeschützte Beleuchtungsmittel im Arbeitsbereich Kosten senkt.

In einer vorteilhaft weiterbildenden Ausführungsform des modularen Systems kann eine Reflektorplatte parallel zu dem milchig-durchsichtigen Füllelement und beabstandet zu diesem, bevorzugt im Rahmen des Flächenelements, angeordnet sein, wobei das Leuchtmittel bevorzugt an der Reflektorplatte angeordnet ist, wobei eine erste Seite der Reflektorplatte eine lichtreflektierende Oberfläche aufweist und zu dem milchig-durchsichtigen Füllelement ausgerichtet ist, sodass Licht zu dem milchig-durchsichtigen Füllelement hin reflektiert wird. Vorteilhaft kann die Reflektorplatte einen möglichst großen Anteil einer Lichtstrahlung eines Leuchtmittels in Richtung des milchig-durchsichtigen Füllelements lenken, was eine vorteilhaft effiziente Nutzung der Lichtstrahlung des Leuchtmittels zur Beleuchtung, insbesondere eines Innenraums einer Einhausung, ermöglicht.

In einer nächsten bevorzugten Ausführungsform des modularen Systems kann das Füllelement eine Öffnung für ein Hindurchtreten von Personen und/oder für einen Materialtransport aufweisen, bevorzugt mit einem Anschlussabschnitt für eine Personen- und/oder Materialschleuse, welcher die Öffnung umgebend an dem Füllelement angeordnet ist. Mittels eines derart als ein Schleusenelement ausgebildeten Flächenelements ist vorteilhaft ein Betreten und/oder Verlassen der Einhausung und/oder ein Materialtransport durch die Öffnung hindurch möglich. Weiter vorteilhaft ist der Anschlussabschnitt mit unterschiedlichen Modellen, Arten und/oder Ausführungen von Personen- und/oder Materialschleusen verbindbar, sodass eine vorteilhaft flexible Nutzung möglich ist und/oder besonders einfach unterschiedliche Vorgaben, insbesondere gesetzliche und/oder regulatorische Vorgaben, für die Ausführung einer Personen- und/oder Materialschleuse erfüllbar sind. Unterschiedliche gesetzliche und/oder regulatorische Vorgaben können in einer unterschiedlichen Gefährlichkeit, von in einer Einhausung freigesetzter Stoffe, begründet sein.

In einer nächsten bevorzugten Ausführungsform des modularen Systems kann das Füllelement ein Folienelement umfassen, wobei in dem Füllelement durch Öffnen des Folienelements eine Öffnung für einen Notausgang herstellbar ist, welche in ihren Abmessungen ausreichend groß ist, um Vorgaben, insbesondere gesetzlichen und/oder regulatorischen Vorgaben, an einen Notausgang zu entsprechen, wobei das Folienelement bevorzugt farblich und/oder mit Piktogrammen und/oder mit einer Beschriftung als Notausgang gekennzeichnet ist und wobei eine erste Lage des Folienelements bevorzugt eine durchgehende, staubdichte Folie umfasst, welche zum Herstellen der Öffnung für einen Notausgang zerschneidbar ist und wobei eine zweite Lage bevorzugt einen Streifenvorhang umfasst, welcher im geöffneten Zustand der ersten Lage einen Staubdurchtritt durch das Folienelement verringert. Mittels eines derart als ein Notausgangselement ausgebildeten Flächenelements kann vorteilhaft ein besonders schnelles Betreten und/oder Verlassen einer Einhausung ermöglicht sein, was insbesondere in einem Notfall aus Zeitgründen erforderlich sein kann. Insbesondere kann ein Betreten und/oder Verlassen der Einhausung mittels eines Notausgangselements schneller sein, als durch eine Personenschleuse. Auch für Rettungskräfte kann ein schneller und ungehinderter Zugang zu einem Innenraum einer Einhausung erforderlich sein. Durch Zerschneiden der ersten Lage ist vorteilhaft sehr schnell eine große Öffnung erstellbar. Ein Streifenvorhang als zweite Lage erlaubt ein ungehindertes Hindurchtreten durch die Öffnung und/oder einen ungehinderten Transport, beispielsweise von Rettungsmitteln oder eines liegend transportierten Menschen. Dabei kann der Streifenvorhang in vorteilhafter Weise die Luftströmung durch die Öffnung reduzieren, besonders vorteilhaft auf ein tolerierbares Maß absenken, sodass die Menge an Partikeln und/oder Stäuben und/oder Aerosolen, welche durch die Öffnung im Notausausganselement aus der Einhausung austritt, reduziert wird.

In einer nächsten bevorzugten Ausführungsform des modularen Systems kann das Füllelement eine Öffnung für den Anschluss eines Unterdruckhaltegeräts oder einer Luftabsaugleitung eines Unterdruckhaltegeräts aufweisen, wobei die Öffnung umgebend an dem Füllelement eine Dichtfläche und/oder eine Montageeinrichtung für eine Schnellspannverbindung für eine staubdicht abdichtende Befestigung eines Unterdruckhaltegeräts oder einer Luftabsaugleitung eines Unterdruckhaltegeräts ausgebildet ist. Ein Unterdruckhaltegerät dient dazu einen definierten Unterdruck in der Einhausung einzustellen und/oder zu halten, sodass Luft von außen in die Einhausung eindringt, was verhindert, dass Partikel und/oder Stäube und/oder Aerosole entgegen einer Strömung der eindringenden Luft aus der Einhausung in die Umgebung entweichen. Die Befestigung eines solchen Unterdruckhaltegeräts an dem Füllelement mittels abdichtenden Klebebandes ist dabei vorteilhaft flexibel und ohne besonderen technischen Aufwand möglich. Eine Befestigung mittels einer staubdichten Schnellspannverbindung ist in vorteilhafter Weise mehrfach verwendbar und eignet sich insbesondere für einen häufigen Auf- und Abbau. Weiter vorteilhaft kann ein Einbaurahmen für ein Unterdruckhaltegerät an dem Füllelement vorgesehen sein, an welchem ein Unterdruckhaltegerät mittels standardisierter und/oder abgestimmter Befestigungsmittel besonders einfach anbringbar ist.

In einer nächsten bevorzugten Ausführungsform des modularen Systems kann das Füllelement eine Öffnung für einen Durchlass und/oder einen Anschluss von elektrischen und/oder fluidleitenden Verbindungen aufweisen, wobei die Öffnung, insbesondere mittels einer Abdeckung und/oder einem Dichtungselement, staubdicht verschließbar ausgeführt sein kann. In vorteilhaft einfacher Weise kann so die Versorgung von in der Einhausung angeordneten Anlagen und/oder Maschinen und/oder Geräten mit Elektrizität und/oder anderen Arbeitsmedien hergestellt sein. Auch ein Anschluss einer Absaugung kann mittels der Öffnung hergestellt sein. Im Fall einer Asbestsanierung kann beispielsweise eine Staubabsaugung in einem Arbeitsbereich in der Einhausung mittels der Öffnung mit einem Sauggerät außerhalb der Einhausung verbunden sein. Eine staubdichte Ausführung der Öffnung verhindert ein unkontrolliertes Austreten von Partikeln und/oder Stäuben und/oder Aerosolen. Vorteilhaft ist die Öffnung abwaschbar ausgeführt, was in vorteilhafter Weise eine einfache Reinigung erlaubt, sodass eine Verschleppung von gesundheits- und/oder umweltgefährlichen Stoffen reduziert und/oder verhindert ist. Ein Füllelement kann insbesondere einen Anschluss für einen Saugschlauch zur Nutzung von in der Schadstoffsanierung gängigen Absaugverfahren aufweisen.

In einer nächsten bevorzugten Ausführungsform des modularen Systems kann das modulare System ein Befestigungsprofil umfassen, welches im Querschnitt einends eine Stecknut zur Verbindung mit einem Verbindungselement und andernends einen Steckfederabschnitt zur Verbindung mit einer Stecknut aufweist, sodass mit einem Strangpressprofil und/oder mit einem Verbindungselement eine, bevorzugt staubdichte, Verbindung, insbesondere eine Nut-Feder-Verbindung, herstellbar ist, wobei das Befestigungsprofil einen Mittelabschnitt zwischen der Stecknut und dem Steckfederabschnitt aufweist, welcher insbesondere durch eine verstärkt ausgeführte Wandstärke dazu geeignet ist, Verbindungsmittel zur mechanischen Verbindung mit einer Abstützung und/oder Abspannung und/oder einem Gerüst aufzunehmen, bevorzugt durch Schraub-, Klebe- und/oder Schweißverbindungen. In vorteilhaft einfacher Weise ist das Befestigungsprofil mittels der Stecknut und/oder dem Steckfederabschnitt mit einem Flächenelement oder mit zwei Flächenelementen verbindbar. Die Stecknut und der Steckfederabschnitt sind bevorzugt zueinander fluchtend ausgerichtet, sodass zwei Flächenelemente zueinander fluchtend mittels des Befestigungsprofils verbindbar sind. Die vorteilhafte technische Wirkung des Befestigungsprofils ist durch den verstärkt ausgeführten Mittelabschnitt gegeben. Mittels verschiedener Verbindungstechniken kann eine Verbindung von dem Mittelabschnitt zu einer Abstützung und/oder Abspannung und/oder einem Gerüst ausgebildet sein. Beispielsweise kann in dem Mittelabschnitt ein Loch, insbesondere eine Gewindebohrung, ausgebildet sein, an welchem Stützelemente anschraubbar sind. An einer vorteilhaft glatten, flächigen Oberfläche des Mittelabschnitts des Befestigungsprofils ist in vorteilhafter Weise eine Klebeverbindung ausbildbar. Das Befestigungsprofil kann in vorteilhafter Weise mechanische Lasten aus der Einhausung aufnehmen und über den Mittelabschnitt an eine Abstützung und/oder Abspannung und/oder ein Gerüst ableiten.

In einer nächsten bevorzugten Ausführungsform des modularen Systems kann das modulare System ein Eckprofil umfassen, welches im Querschnitt einends eine Stecknut zur Verbindung mit einem Verbindungselement und andernends einen Steckfederabschnitt zur Verbindung mit einer Stecknut aufweist, sodass mit einem Strangpressprofil und/oder mit einem Verbindungselement und/oder einem Befestigungsprofil eine, bevorzugt staubdichte, Verbindung, insbesondere eine Nut-Feder-Verbindung, herstellbar ist, wobei die Stecknut und der Steckfederabschnitt rechtwinklig zueinander ausgebildet sind, sodass zwei Flächenelemente mittels des Eckprofils rechtwinklig verbindbar sind. In vorteilhaft einfacher Weise ist das Eckprofil mittels der Stecknut und/oder dem Steckfederabschnitt mit einem Flächenelement oder mit zwei Flächenelementen verbindbar, wobei das Eckprofil zwei Flächenelemente rechtwinklig zueinander ausgerichtet verbindet. Eine rechtwinklige Orientierung ist vorteilhaft, weil in Verbindung mit den rechteckigen Flächenelementen des modularen Systems vorteilhaft einfach eine geschlossene Einhausung mit kubischer Grundform herstellbar ist. Mittels eines Eckprofils ist weiterhin ein vorteilhafter Abschluss einer Einhausung zur Anlage an einer Wand oder Decke eines Gebäudes möglich, wobei das Eckprofil insbesondere das Herstellen eines staubdichten Abschlusses zu einer Wand oder Decke ermöglicht.

In einer nächsten bevorzugten Ausführungsform des modularen Systems kann der Steckfederabschnitt eines Eckprofils und/oder der Steckfederabschnitt eines Befestigungsprofils ein Sicherungsmittel, bevorzugt ein magnetisches Sicherungsmittel, insbesondere einen Permanentmagneten, aufweisen, welches den Steckfederabschnitt gegen ein Lösen aus einer Stecknut sichert. Damit ist eine Verbindung eines Befestigungsprofils und/oder eines Eckprofils zu einem Flächenelement und/oder anderen Elementen des modularen Systems vorteilhaft einfach mechanisch sicherbar, insbesondere analog zu einer Verbindung eines Flächenelements mit einem Verbindungselement.

Der Steckfederabschnitt eines Verbindungselements und/oder eines Befestigungsprofils und/oder eines Eckprofils kann vorteilhaft an einer den Steckfederabschnitt seitlich begrenzenden Wandung ein Dichtungsmittel aufweisen. Dazu kann in dem Steckfederabschnitt eine längs des Steckfederabschnitts ausgerichtete Vertiefung oder Nut ausgebildet sein, in welcher das Dichtungsmittel, bevorzugt eine Runddichtung, angeordnet ist. In anderen Worten ausgedrückt verläuft die Vertiefung oder Nut quer zu einer Einsteckrichtung, in welcher der Steckfederabschnitt in eine Steckfedernut eingesteckt wird. Die Vertiefung oder Nut verläuft also entlang einer Längserstreckung des jeweiligen Profils, beispielsweise entlang der Längserstreckung eines Verbindungselements. Ist der Steckfederabschnitt in einer Steckfedernut angeordnet, liegt das Dichtungsmittel an einer Nutwand der Steckfedernut abdichtend, insbesondere staubdicht abdichtend, an. Eine vorteilhafte Wirkung des Dichtungsmittels kann auch im Ausgleich von Fertigungstoleranzen der Steckfederabschnitte und/oder Stecknuten liegen. Ein aufgrund der Fertigungstoleranzen ausgebildetes Spaltmaß zwischen den Steckfederabschnitte und Stecknuten könnte, insbesondere bei Toleranzlagen, die ein großes Spaltmaß, also eine große Breite eines Spalts, bedingen, zu einer verminderten und/oder nicht ausreichenden Staubdichtigkeit führen. Die Dichtungsmittel können Fertigungstoleranzen ausgleichen und/oder die Staubdichtigkeit sicher gewährleisten. Dieser Ausgleich erlaubt eine im Hinblick auf Fertigung und/oder Kosten vorteilhafte Auswahl und/oder Festlegung der Fertigungstoleranzen.

In einer nächsten bevorzugten Ausführungsform des modularen Systems kann das modulare System einen Eckverbinder umfassen, welcher drei jeweils rechtwinklig zueinander ausgerichtete Kontaktseiten aufweist, wobei jede der Kontaktseiten die anderen beiden Kontaktseiten an jeweils einer Kante berührt, sodass in einem Verbindungszustand eines Eckverbinders mit drei Eckprofilen die Eckprofile senkrecht zueinander ausgerichtet sind, wobei die Kontaktseiten Verbindungsmittel zum Herstellen einer formschlüssigen Verbindung mit jeweils einem Eckprofil aufweisen und wobei die Verbindungsmittel des Eckverbinders bevorzugt von den Kontaktseiten des Eckverbinders senkrecht abragen und in Ausnehmungen des Eckprofils eingreifen, sodass der Eckverbinder formschlüssig mit den Eckprofilen verbunden ist. Mit anderen Worten beschrieben sind drei Eckprofile mittels eines Eckverbinders miteinander verbunden, wobei die drei Eckprofile rechtwinklig zueinander ausgerichtet sind. Die Verbindungsmittel erlauben in vorteilhafter Weise eine sichere und wiederholbare Befestigung eines Eckprofils an einem Eckverbinder. Eine formschlüssige Verbindung wirkt dabei besonders vorteilhaft durch eine festgelegte Positionierung und/oder Orientierung eines Eckprofils zu einer Kontaktseite eines Eckverbinders, was die Herstellung einer Eckverbindung einer Einhausung vorteilhaft erleichtert. Eine Ausführung mit Verbindungsmitteln, die von dem Eckverbinder senkrecht abragen und in Ausnehmungen eines Eckprofils eingreifen ist fertigungstechnisch besonders günstig, wobei die Ausnehmungen in einem Eckprofil insbesondere als Teil des Querschnitts direkt bei der Herstellung des Eckprofils in dieses einformbar sein können. Die Verbindung eines Eckverbinders mit einem Eckprofil kann bevorzugt mit einer Verschraubung gesichert sein, wobei eine erwünschte Anpresskraft eines Eckverbinders an ein Eckprofil über ein Drehmoment der Schraubverbindung einfach, insbesondere mittels eines Drehmomentschlüssels, herstellbar ist. Eine Herstellung einer Verschraubung eines Eckverbinders mit einem Eckprofil wird vorteilhaft vereinfacht durch eine Ausführung mit einem Durchgangsloch in einem Eckverbinder und mit einem Loch mit einem Innengewinde in einem Eckprofil. Besonders bevorzugt weist das Eckprofil einen Gewindeeinsatz in einer Ausnehmung auf, da mit einem Gewindeeinsatz eine höhere Belastbarkeit und Verschleißfestigkeit der Schraubverbindung zu erreichen ist als mit einem direkt in einem Eckprofil ausgebildeten Gewinde. Dies ist besonders vorteilhaft, da ein Gewinde in einer Ausnehmung eines aus Aluminium gefertigten Eckprofils nur begrenzt belastbar ist. Der Gewindeeinsatz kann aus einem Material, beispielsweise aus Stahl, mit besonders hoher Verschleißfestigkeit und mechanischer Belastbarkeit ausgeführt sein, sodass eine lange Lebensdauer des Bauteils gegeben ist. In besonders vorteilhafter Weise ist eine Senkung für den Schraubenkopf in dem Eckverbinder ausgebildet, so dass der Schraubenkopf im montierten Zustand nicht von dem Eckverbinder abragt.

Weiterhin wird die oben genannte Aufgabe auch durch eine staubdichte Einhausung, bevorzugt für Sanierungs-, Abbruch- oder Rückbauarbeiten an und/oder in Gebäuden, welche gesundheits- und/oder umweltschädliche Stoffe, insbesondere Partikel und/oder Stäube und/oder Aerosole, freisetzen, gelöst.

Erfindungsgemäß ist dabei vorgesehen, dass die staubdichte Einhausung aus einem erfindungsgemäßen System zusammengestellt ist. In vorteilhaft einfacher Weise lässt sich aus den Systemelementen, insbesondere den Flächenelementen, ein, bevorzugt staubdichter, Verbund herstellen. Dabei können beliebig viele Flächenelemente miteinander verbunden werden. Besonders vorteilhaft wirkt eine staubdichte Verbindung zweier Flächenelemente, weil diese so nach einem Verbinden der Flächenelemente keine zusätzlichen Abdichtungsmaßnahmen erfordern. Der Bedarf beispielsweise an abdichtendem Klebeband ist reduziert. Ein Verbund aus Flächenelementen des erfindungsgemäßen Systems ist schnell und einfach herstellbar, wobei kein besonderes handwerkliches Geschick notwendig ist. Nach dem Ende einer Nutzung der Einhausung ist diese zerstörungsfrei abbaubar. Der Abbau ist schnell und einfach möglich. Eine erfindungsgemäße Einhausung kann daher mehrfach auf- und abgebaut und genutzt werden.

Ein weiteres Anwendungsgebiet einer erfindungsgemäßen Einhausung stellen Lackierungs- und/oder Folierungsarbeiten, insbesondere von Fahrzeugen, dar. Eine erfindungsgemäße Einhausung ist einfach und flexibel aufbaubar und ermöglicht gute Arbeitsergebnisse und/oder die Einhaltung regulatorischer Vorgaben. Weiterhin kann eine erfindungsgemäße Einhausung vorteilhaft für Wartungs- und/oder Reinigungsarbeiten in Betrieben mit hohen Anforderungen an Sauberkeit und/oder Verschmutzungseintrag eingesetzt werden. Dies betrifft beispielsweise Betriebe der Nahrungsmittel- und/oder Pharmaindustrie.

Weitere Vorteile, Merkmale und Einzelheiten der Erfindung werden nachfolgend beispielhaft anhand der schematischen Zeichnungen beschrieben. Diese zeigen in:
- Fig. 1a:: ein Flächenelement in einer Draufsicht,
- Fig. 2a / b:: ein Strangpressprofil in einer Querschnittsansicht und in einer perspektivischen Ansicht,
- Fig. 3:: ein Verbindungselement in einer Querschnittsansicht,
- Fig. 4a / b:: ein Flächeneckelement in zwei perspektivischen Ansichten,
- Fig. 5:: ein Befestigungsprofil in einer Querschnittsansicht,
- Fig. 6:: ein Eckprofil in einer Querschnittsansicht,
- Fig. 7a:: einen Eckverbinder in einer perspektivischen Ansicht,
- Fig. 7b:: einen Eckverbinder mit Eckprofilen in einer perspektivischen Ansicht,
- Fig. 7c:: einen Eckverbinder mit Eckprofilen in einer perspektivischen Ansicht,
- Fig. 8:: ein Strangpressprofil für ein teleskopierbares Flächenelement in einer Querschnittsansicht,
- Fig. 9:: ein Strangpressprofil für ein teleskopierbares Flächenelement in einer Querschnittsansicht,
- Fig. 10:: ein Flächeneckelement für ein teleskopierbares Flächenelement in einer perspektivischen Ansicht,
- Fig. 11:: ein teleskopierbares Flächenelement in einer perspektivischen Ansicht,
- Fig. 12:: einen Ausschnitt einer Schnittdarstellung eines Flächenelements,
- Fig. 13:: einen Ausschnitt einer Schnittdarstellung eines Flächenelements mit Leuchtmittel,
- Fig. 14:: eine erfindungsgemäße Einhausung in einer perspektivischen Ansicht.

Die Fig. 1 zeigt eine Draufsicht auf ein Flächenelement 1 zur Verwendung in einem erfindungsgemäßen System. Das Flächenelement 1 ist rechteckig und umfasst einen Rahmen 2 und ein Füllelement 3, das von dem Rahmen 2 eingefasst wird. Der Rahmen 2 weist die erste Kantenlänge x und die zweite Kantenlänge y auf und umfasst vier Strangpressprofile 5 und vier Flächeneckelemente 8. Die vier Strangpressprofile 5 bilden Rahmenschenkel 4 des Rahmens 2 aus und Flächeneckelemente 8 bilden Ecken 7 des Rahmens 2 aus. Die Flächeneckelemente 8 verbinden die Strangpressprofile 5 zu dem rechteckigen Rahmen 2.

Die Flächeneckelemente 8, welche detailliert in Fig. 4a und 4b dargestellt sind, bilden durch ihre quaderförmige Formgebung insbesondere keine außenseitigen Abschrägungen an den Ecken 7 aus. Das Füllelement 3 ist entlang von innenliegenden Längsseiten 9a der Strangpressprofile 5 unter Ausbildung einer staubdichten Verbindung in Dichtungsnuten 11 der Strangpressprofile 5 angeordnet, wobei ein Dichtungselement 13 die Verbindung abdichtet und mechanisch sichert. An den Flächeneckelementen 8 greift das Füllelement 3 in Ausnehmungen 8d der Flächeneckelemente 8 ein, sodass eine Staubdichtigkeit vorteilhaft verbessert ist. Das Füllelement 3 ist vorteilhaft als Aluminiumverbundplatte in Sandwichbauweise 16 ausgeführt.

Das Füllelement 3, insbesondere eine Aluminiumverbundplatte in Sandwichbauweise 16, kann weitere Funktionselemente umfassen. Beispielsweise kann das Füllelement 3 eine Öffnung 29 für einen Notausgang, eine Öffnung 24 mit einem Anschlussabschnitt 25 für den Anschluss einer Personen- und/oder Materialschleuse, eine Öffnung 30 für den Anschluss eines Unterdruckhaltegeräts und/oder Öffnungen 32 für den Anschluss und/oder Durchlass von elektrisch leitenden und/oder fluidleitenden Verbindungen umfassen kann. Das Füllelement 3 kann, insbesondere zur Nutzung als Sichtfenster als ein durchsichtiges Füllelement 17, bevorzugt als Platte aus Polycarbonat oder einem anderen durchsichtigen Kunststoff, ausgebildet sein.

Die Fig. 2a und 2b zeigen in der Zusammenschau ein Strangpressprofil 5 zur Verwendung als Rahmenschenkel 4 eines Rahmens 2 eines Flächenelements 1 eines erfindungsgemäßen Systems. Dabei zeigt die Fig. 2a eine Ansicht eines Querschnitts des Strangpressprofils 5 und die Fig. 2b zeigt eine perspektivische Ansicht des Strangpressprofils 5.

Das Strangpressprofil 5 ist aus einer Aluminiumlegierung gefertigt und hat einen rechteckigen Querschnitt mit den Kantenlängen a und b. Ein Dichtungsbereich 6 ist entlang einer innenliegenden Längsseite 9a des Strangpressprofils 5 zum Ausbilden einer staubdichten Verbindung mit einem Füllelement 3 mit einer Dichtungsnut 11 ausgebildet. In der Dichtungsnut 11 ist ein Dichtungssitz 12 zur Aufnahme eines Dichtungselements 13 ausgebildet. Das Dichtungselement 13 kann vorteilhaft aus einem Elastomer ausgebildet sein. Ein zweiter Abschnitt des Strangpressprofils 5 ist entlang einer außenliegenden Längsseite 9b des Strangpressprofils 5 als Stecknut 10 ausgebildet, deren Funktion in der Zusammenschau mit der Fig. 3 ersichtlich ist. Die Stecknut 10 weist eine Nennbreite n auf, welche bevorzugt mehr als 2/3 einer Kantenlänge b, einer Breite, des Strangpressprofils 5 beträgt. Weiterhin weist das Strangpressprofil 5 eine Ausnehmung 14 und ein Loch 15 auf, das achsparallel zu einer Längserstreckung L des Strangpressprofils verläuft. Endbereiche des Lochs 15 weisen in axialer Richtung des Lochs 15 ein Innengewinde auf. Das Loch 15 kann durchgehend ausgeführt sein. Ein Innengewinde ist vorteilhaft entsprechend einer notwendigen Einschraubtiefe ausgebildet. In der Stecknut 10 ist ein Sicherungsmittel 48 angeordnet, dessen technische Wirkung in der Zusammenschau mit einem in Fig. 3 gezeigten Verbindungselement 34 deutlich wird. In der Stecknut 10 ist als Sicherungsmittel 48 bevorzugt eine ferromagnetische Platte 48b angeordnet, beispielsweise angeschraubt oder angeklebt.

Die Fig. 3 zeigt ein Verbindungselement 34 in einer Querschnittsansicht. Das Verbindungselement 34 umfasst zwei Steckfederabschnitte 35, welche eine Nennbreite n aufweisen, sodass ein Steckfederabschnitt 35 in eine Stecknut 10 mit der Nennbreite n einführbar ist, wobei eine staubdichte Nut-Feder-Verbindung ausgebildet wird. Die Toleranzvorgaben für die Nennbreite n der Stecknut 10 und des Steckfederabschnitts 35 sind vorteilhaft so festgelegt, dass ein möglichst geringes Spiel der Nut-Feder-Verbindung gegeben ist, wobei vorteilhaft ein Einführen eines Steckfederabschnitts 35 in eine Stecknut 10 mit Handkraft möglich ist. Endseitig weisen die Steckfederabschnitte 35 eine Ausnehmung 36 für ein Sicherungsmittel 48 auf. In der Ausnehmung ist als Sicherungsmittel 48 bevorzugt ein Permanentmagnet 48a angeordnet, beispielsweise angeschraubt oder angeklebt. Zum Erreichen einer gewünschten Sicherungskraft sind entlang einer Längserstreckung eines Verbindungselements 34 mehrere Sicherungsmittel 48, insbesondere mehrere Permanentmagnete 48a, zueinander beabstandet, insbesondere gleichmäßig beabstandet, angeordnet. Das Verbindungselement 34 weist in den Steckfederabschnitten 35 Vertiefungen auf, in welchen Runddichtungen 55 angeordnet sind. Diese verlaufen entlang der Längserstreckung des Verbindungselements 34 und dichten eine Nut-Feder-Verbindung aus Steckfederabschnitt 35 und einer Stecknut staubdicht ab.

Die Fig. 4a und 4b zeigen zwei perspektivische Ansichten eines Flächeneckelements 8. Das Flächeneckelement 8 ist aus einer Aluminiumlegierung gefertigt und im Wesentlichen quaderförmig. Die Kantenlängen a und b entsprechen den Kantenlängen a und b des Strangpressprofils 5. Zwei einander berührende Seiten des Flächeneckelements 8 sind als Kontaktflächen 8a mit Verbindungsmitteln 8b ausgeführt. Die Kontaktflächen 8a sind rechtwinklig zueinander orientiert und sind rechteckig mit den Kantenlängen a und b. Die Verbindungsmittel 8b ragen senkrecht von den Kontaktflächen 8a ab. Senkrecht zu den Kontaktflächen 8a sind zwei Durchgangslöcher 8c in dem Flächeneckelement 8 ausgebildet. Die Verbindungsmittel 8b sind so auf den Kontaktflächen 8a angeordnet und geformt, dass sie in einem Verbindungszustand, in dem ein Strangpressprofil 5 an einer Kontaktfläche 8a anliegt, in die Ausnehmung 14 des Strangpressprofils 5 eingreifen. Die Verbindungsmittel 8b legen dabei die Position und/oder Orientierung der Bauteile zueinander fest. Das Durchgangsloch 8c ist so positioniert, dass es im Verbindungszustand achsparallel und fluchtend zu dem Loch 15 des Strangpressprofils 5 angeordnet ist. So ist die Verbindung eines Strangpressprofils 5 mit einem Flächeneckelement 8 mittels einer Verschraubung einfach zu sichern. Ein Schraubenkopf einer solchen Verschraubung ist dabei in einer Senkung des Durchgangslochs 8c versenkt angeordnet. Gegenüberliegend der Kontaktflächen 8a sind Stecknuten 10 ausgebildet, die der Stecknut 10 des Strangpressprofils 5 entsprechen. Das Flächeneckelement 8 weist eine Ausnehmung 8d für ein Füllelement 3 auf.

Die Fig. 5 zeigt ein Befestigungsprofil 37 in einer Querschnittsansicht. Das Befestigungsprofil 37 ist aus einer Aluminiumlegierung gefertigt. Das Befestigungsprofil 37 weist eine Stecknut 10 und einen Steckfederabschnitt 35 mit einer Ausnehmung 36 für ein Sicherungsmittel 48 entsprechend eines Strangpressprofils 5 auf, wobei zwischen der Stecknut 10 und dem Steckfederabschnitt 35 ein Mittelabschnitt 49 ausgebildet ist. Damit ist das Befestigungsprofil 37 mit dem Rahmen 2 eines Flächenelements 1 durch Herstellen einer Nut-Feder-Verbindung verbindbar. Es ist beispielsweise zwischen zwei Flächenelementen 1 anzuordnen. Stecknut 10 und Steckfederabschnitt 35 des Befestigungsprofils 37 sind parallel ausgerichtet, sodass bei Einbau eines Befestigungsprofils 37 zwischen zwei Flächenelemente 1 eine Ausrichtung der Flächenelemente 1 zueinander nicht verändert wird. Analog zur Ausführung eines Strangpressprofils 5 und eines Verbindungselements 34 sind in der Stecknut 10 und in der Ausnehmung 36 Sicherungsmittel 48 angeordnet, bevorzugt als ferromagnetische Platte 48b in der Stecknut und als Permanentmagnet 48a in der Ausnehmung 36. Zur Gewichtsreduktion sind in dem Befestigungsprofil 37 Ausnehmungen 14 ausgebildet. Für die Funktion des Befestigungsprofils 37 maßgeblich ist der Mittelabschnitt 49, welcher eine verstärkte Wandstärke aufweist. An dem Mittelabschnitt 49 sind durch einen Anwender flexibel unterschiedliche Befestigungsmittel anordenbar. Beispielsweise ist es möglich im Mittelabschnitt 49 ein Loch, insbesondere eine Bohrung, auszubilden und in der Ausnehmung 14 eine Mutter einzusetzen, sodass ein Befestigungsmittel, beispielsweise eine Gerüstschelle, mittels der Mutter und einer von außen angebrachten Kontermutter an dem Befestigungsprofil 37 zu befestigen ist. Auch das Ausbilden einer Gewindebohrung ist in dem Mittelabschnitt 49 möglich. Damit ist eine Abstützung und/oder Abspannung und/oder ein Gerüst flexibel mit dem Befestigungsprofil 37 verbindbar. Das Befestigungsprofil 37 ermöglicht eine sehr flexible Platzierung solcher Verbindungen, so dass es flexibel an die Anforderungen eines individuellen Einsatzfalles angepasst nutzbar ist.

Die Fig. 6 zeigt ein Eckprofil 38 in einer Querschnittsansicht. Das Eckprofil 38 ist aus einer Aluminiumlegierung gefertigt. Das Eckprofil 38 weist eine Stecknut 10 und einen Steckfederabschnitt 35 mit einer Ausnehmung 36 für ein Sicherungsmittel 48 entsprechend eines Strangpressprofils 5 auf, wobei die Stecknut 10 und der Steckfederabschnitt 35 in einem rechten Winkel zueinander ausgebildet sind. Damit sind mittels eines Eckprofils 38 zwei Flächenelemente 1 zueinander rechtwinklig ausgerichtet verbindbar. Analog zur Ausführung eines Strangpressprofils 5 und eines Verbindungselements 34 sind in der Stecknut 10 und in der Ausnehmung 36 Sicherungsmittel 48 angeordnet, bevorzugt als ferromagnetische Platte 48b in der Stecknut und als Permanentmagnet 48a in der Ausnehmung 36. Das Eckprofil 38 weist Ausnehmungen 14 auf. Die technische Wirkung der Ausnehmungen 14 wird in der Zusammenschau mit dem in Fig. 7a gezeigten Eckverbinder 39 deutlich. Weiterhin wirken die Ausnehmungen 14 vorteilhaft gewichtsreduzierend. Das Eckprofil 38 weist eine Kantenlänge c auf.

Die Fig. 7a zeigt eine perspektivische Ansicht eines Eckverbinders 39. Ein Eckverbinder 39 ist aus einer Aluminiumlegierung gefertigt. Seine Kantenlänge c entspricht der Kantenlänge c eines Eckprofils 38. Drei Kontaktseiten 39a stehen rechtwinklig zueinander und berühren jeweils die zwei anderen Kontaktseiten 39a an jeweils einer Kante 39b. Verbindungsmittel 39c ragen senkrecht von den Kontaktseiten 39a ab. Die Verbindungsmittel 39c sind so auf den Kontaktseiten 39a angeordnet, dass sie in einem Verbindungszustand, in dem ein Eckprofil 38 an einer Kontaktseite 39a anliegt, in die Ausnehmungen 14 des Eckprofils 38 eingreifen. Die Verbindungsmittel 39c legen dabei die Position und/oder Orientierung der Bauteile zueinander fest. Ein Eckverbinder 39 verbindet drei Eckprofile 38, wobei die Eckprofile 38 im Verbindungszustand rechtwinklig zueinander orientiert sind und von dem Eckverbinder 39 abragen. Mittels Eckverbindern 39 ist ein Aufbau einer dreidimensionalen Einhausung 50 möglich, wobei drei Eckprofile 38 und damit drei Flächen einer Einhausung 50 an einem Eckverbinder 39 zusammentreffen. Diese Wirkung ist der Zusammenschau mit der Fig. 14 ersichtlich.

Die Fig. 7b zeigt eine perspektivische Ansicht eines Eckverbinders 39 und drei Abschnitten von Eckprofilen 38, welche mit dem Eckverbinder 39 verbunden sind. Der Eckverbinder 39 weist drei durchgängige zylindrische Ausnehmungen 39d auf, mittels welcher eine Verschraubung des Eckverbinders 39 mit den Eckprofilen 38 ermöglicht ist. An Steckfederabschnitten 35 der Eckprofile 38 sind Runddichtungen 55 in Vertiefungen längs der Steckfederabschnitte 35 angeordnet. Diese dichten eine Nut-Feder-Verbindung aus Steckfederabschnitt 35 und einer Stecknut staubdicht ab. Runddichtungen 55 können auch an Steckfederabschnitten 35 des Befestigungsprofils 37 und/oder des Verbindungselements 34 angeordnet sein.

Die Fig. 7c zeigt den Eckverbinder 39 und die Eckprofile 38 in einer perspektivischen Ansicht aus einem anderen Blickwinkel. In den Eckprofilen 38 sind zylindrische Ausnehmungen 38a ausgebildet, wobei in den Ausnehmungen 38a Gewindeeinsätze angeordnet sind, welche in der dargestellten Perspektive nicht sichtbar sind. Die Gewindeeinsätze bilden belastbare und verschleißbeständige Innengewinde für die Verschraubung der Eckprofile 38 mit dem Eckverbinder 39 aus. Weiterhin ist eine ferromagnetische Platte 48b als Sicherungsmittel 48 an einem Eckprofil 38 zu erkennen. Die ferromagnetische Platte 48b ist als eine stählerne Unterlegscheibe mittels einer Schraubverbindung mit dem Eckprofil 38 verbunden. So ist es besonders einfach und kostengünstig möglich an dem Eckprofil 38 ein Sicherungsmittel 48 zum Zusammenwirken mit einem Permanentmagneten anzuordnen.

Die Fig. 8 zeigt ein Strangpressprofil 41 mit einer Nut 18 für ein zweites Füllelement 44 in einer Querschnittsansicht. Das Strangpressprofil 41 ist aus einer Aluminiumlegierung ausgebildet. Kantenlängen a und b entsprechen den Kantenlängen a und b eines Strangpressprofils 5. Weiterhin weist das Strangpressprofil 41 analog zu einem Strangpressprofil 5 ein Loch 15, eine Stecknut 10, bevorzugt mit einem Sicherungsmittel 48, besonders bevorzugt einer ferromagnetischen Platte 48b, und einen Dichtungsbereich 6 mit einer Dichtungsnut 11, einem Dichtungssitz 12 und einem Dichtungselement 13 auf. Die technische Wirkung von Ausnehmungen 14 wird in der Zusammenschau mit der Fig. 10 deutlich. Die Nut 18 für ein zweites Füllelement 44 ist parallel zur Dichtungsnut 11 ausgerichtet.

Die Ausnehmungen 14 des Strangpressprofils 5, des Befestigungsprofils 37, des Eckprofils 38 und/oder des Strangpressprofils 41 sind vorteilhaft angepasst an eine Fertigung der Profile in einem Extrusions- oder Strangpressverfahrens geformt. Dies betrifft beispielsweise die Materialstärke und/oder die Form und/oder Anordnung von Ausnehmungen 14. Die Ausnehmungen 14 können von der Darstellung der schematischen Figuren abweichen und beispielsweise Verrundungen aufweisen.

Die Fig. 9 zeigt eine Querschnittsansicht eines Strangpressprofils 45 für ein teleskopierbares Flächenelement. Das Strangpressprofil 45 entspricht weitgehend einem Strangpressprofil 41, wobei es eine verkürzte Kantenlänge b1 aufweist. Das Strangpressprofil 45 ist beispielsweise durch Abfräsen eines Strangpressprofils 41 herstellbar. Das Strangpressprofil 45 bildet eine Anlagefläche 45a aus, wobei in der Zusammenschau der Fig. 8 und 9 ersichtlich ist, dass die Anlagefläche 45a einer Nutwand der Nut 18 für ein zweites Füllelement 44 entspricht.

Die Fig. 10 zeigt eine perspektivische Ansicht eines Flächeneckelements 42 mit einer Ausnehmung 42e für ein zweites Füllelement 44. Das Flächeneckelement 42 ist aus einer Aluminiumlegierung ausgebildet und im Wesentlichen quaderförmig. Kantenlängen a und b des Flächeneckelements 42 entsprechen den Kantenlängen eines Strangpressprofils 41 und den Kantenlängen eines Strangpressprofils 5 und den Kantenlängen eines Flächeneckelements 8. Zwei einander berührende Seiten des Flächeneckelements 42 sind als Kontaktflächen 42a mit Verbindungsmitteln 42b ausgeführt. Die Kontaktflächen 42a sind rechtwinklig zueinander orientiert und sind rechteckig mit den Kantenlängen a und b. Die Verbindungsmittel 42b ragen senkrecht von den Kontaktflächen 42a ab. Senkrecht zu den Kontaktflächen 42a sind zwei Durchgangslöcher 42c in dem Flächeneckelement 42 ausgebildet. Die Verbindungsmittel 42b sind so auf den Kontaktflächen 42a angeordnet und geformt, dass sie in einem Verbindungszustand, in dem ein Strangpressprofil 41 an einer Kontaktfläche 42a anliegt, in die Ausnehmungen 14 des Strangpressprofils 41 eingreifen. Die Verbindungsmittel 42b legen dabei die Position und/oder Orientierung der Bauteile zueinander fest. Das Durchgangsloch 42c ist so positioniert, dass es im Verbindungszustand achsparallel und fluchtend zu dem Loch 15 des Strangpressprofils 41 angeordnet ist. So ist die Verbindung eines Strangpressprofils 41 mit einem Flächeneckelement 42 mittels einer Verschraubung einfach zu sichern. Ein Schraubenkopf einer solchen Verschraubung ist dabei in einer Senkung des Durchgangslochs 42c versenkt angeordnet. Gegenüber der Kontaktflächen 42a sind Stecknuten 10 ausgebildet, die der Stecknut 10 des Strangpressprofils 5 entsprechen. Das Flächeneckelement 42 weist eine Ausnehmung 42d für ein Füllelement 3 auf. Parallel zu der Ausnehmung 42d weist das Flächeneckelement 42 eine Ausnehmung 42e für ein zweites Füllelement 44 auf, wobei die Ausnehmungen 42d, 42e gleichermaßen beabstandet zueinander angeordnet sind, wie die Nuten 11, 18 eines Strangpressprofils 41.

Die Fig. 11 zeigt ein Flächenelement 1, ausgebildet als ein teleskopierbares Flächenelement 40. Abweichend von dem in Fig. 1 gezeigten Flächenelement 1 umfasst ein Rahmen 2 des Flächenelements 40 Strangpressprofile 41, 45 und Flächeneckelemente 42, 46. Ein erstes Füllelement 3 ist in Dichtungsnuten 11 der Strangpressprofile 41, 45 fixiert angeordnet. Ein zweites Füllelement 44 ist parallel zu dem ersten Füllelement 3 und beabstandet zu diesem in Nuten 18 der Strangpressprofile 41 angeordnet. In den Nuten 18 ist das zweite Füllelement 44 in einer Verstellrichtung V beweglich verschiebbar angeordnet. Mittels des verschiebbaren zweiten Füllelements 44 ist eine Kantenlänge des teleskopierbaren Flächenelements 40 in der Verstellrichtung V zwischen einer ersten Länge L1 und einer zweiten Länge L2 verstellbar. Eine zweite Kantenlänge y entspricht vorteilhaft der zweiten Kantenlänge y eines Flächenelements 1. Eine Fläche des Flächenelements 40 ist variabel, sodass das Flächenelement 40 einen angepassten Aufbau einer Einhausung 50 ermöglicht. Mittels eines Strangpressprofils 45 ist ein geschlossener Rahmen 2 ausgebildet, was vorteilhaft die mechanische Stabilität erhöht. Aufgrund der verkürzten Kantenlänge b1 des Strangpressprofils 45 ist das zweite Füllelement 44 quer zu einer Längserstreckung des Strangpressprofils 45 entlang der Anlagefläche 45a des Strangpressprofils 45 geführt. Nicht im Detail dargestellt sind die Flächeneckelemente 46, welche ausgehend von Flächeneckelementen 42 derart abgewandelt sind, dass das zweite Füllelement 44 durch das Flächeneckelement 46 hindurch verschiebbar ist. Das erste Füllelement 3 und das zweite Füllelement 44 sind vorteilhaft robust und stabil als Aluminiumverbundplatte in Sandwichbauweise vorteilhaft ausgebildet.

Die Fig. 12 zeigt einen Ausschnitt einer Schnittdarstellung eines Flächenelements 1, wobei das Füllelement 3 eine Öffnung 29 für einen Notausgang aufweist. Das Füllelement 3 ist als Aluminiumsandwichplatte 16 rahmenförmig mit der Öffnung 29 ausgebildet und in Strangpressprofilen 5 staubdicht angeordnet. Ein Dichtungselement 13 verbindet das Füllelement 3 staubdicht mit dem Strangpressprofil 5. Ein zweilagiges Folienelement 26 ist mit dem rahmenförmigen Füllelement 3 verbunden, beispielsweise verklebt. Eine erste Lage 27 ist dabei als durchgehende Kunststofffolie ausgebildet, sodass das Flächenelement 1 in einem Ausgangszustand staubdicht ist. Eine zweite Lage 28 ist als Streifenvorhang aus Kunststofffolienstreifen ausgebildet. Ein Flächenelement 1 in dieser Ausführung bildet einen Notausgang einer Einhausung 50 aus. Vorteilhaft ist ein derartiger Notausgang farblich und/oder mit Piktogrammen als Notausgang gekennzeichnet. In einem Notfall ist die erste Lage 27 zerschneidbar, so dass schnell eine große Öffnung zu schaffen ist. Damit ist ein deutlich schnelleres Betreten und/oder Verlassen der Einhausung 50 möglich, als durch eine Personen- und/oder Materialschleuse. Der Streifenvorhang der zweiten Lage 28 reduziert in einem Öffnungszustand nach einem Öffnen der ersten Lage 27 eine Luftströmung durch die Öffnung 29, sodass ein unkontrolliertes Ausströmen von Schadstoffen aus der Einhausung 50 verringert ist.

Die Fig. 13 zeigt einen Ausschnitt einer Schnittdarstellung eines Flächenelements 1, das als ein Beleuchtungselement 20 ausgeführt ist. Ein Füllelement 3 ist als ein milchig durchsichtiges Füllelement 21 aus Polycarbonat ausgebildet und in Strangpressprofilen 5 staubdicht angeordnet. Ein Dichtungselement 13 verbindet das Füllelement 3 staubdicht mit dem Strangpressprofil 5. Weiterhin ist in der Dichtungsnut 11 eine Reflektorplatte 22 angeordnet, bevorzugt geklemmt. Eine erste Seite 22a der Reflektorplatte 22 weist eine lichtreflektierende Oberfläche auf und ist zu dem milchig durchsichtigen Füllelement 21 hin ausgerichtet. Zwischen dem milchig durchsichtigen Füllelement 21 und der Reflektorplatte 22 ist ein Innenraum ausgebildet. In diesem Innenraum, bevorzugt ein einem Randbereich der Reflektorplatte 22 ist ein Leuchtmittel 23 angeordnet. Lichtstrahlung trifft in einem Betriebszustand ausgehend von dem Leuchtmittel 23 auf das milchig durchsichtige Füllelement 21, von welchem Lichtstrahlung als eine diffuse Lichtstrahlung abgestrahlt wird. Die lichtreflektierende Oberfläche der Reflektorplatte 22 reflektiert Lichtstrahlung zu dem milchig durchsichtigen Füllelement 21, so dass Lichtstrahlung des Leuchtmittels 23 vorteilhaft effizient nutzbar ist.

Die Fig. 14 zeigt eine perspektivische Ansicht einer erfindungsgemäßen Einhausung 50 in einer beispielhaften Aufbauvariante. Die Einhausung 50 ist quaderförmig aufgebaut, wobei sie an zwei Seiten an Wänden und bodenseitig an einem Fußboden anliegt, welche nicht dargestellt sind. Flächenelemente 1 bilden Flächen 51 der Einhausung 50 aus, Kanten 52 der Einhausung 50 sind mittels Eckprofilen 38 ausgebildet, welche jeweils zwei Flächen 51 der quaderförmigen Einhausung 50 rechtwinklig miteinander verbinden. An Ecken 53 der Einhausung 50 verbinden Eckverbinder 39 die Eckprofile 38 und damit die Kanten 52 der Einhausung 50.

Ein erstes Flächenelement 1 umfasst ein Füllelement 3, das als starre, undurchsichtige Aluminiumsandwichplatte 16 ausgebildet ist.

Ein weiteres Flächenelement 1 umfasst ein Füllelement 3 mit einer Öffnung 24, wobei die Öffnung 24 umgebend ein Anschlussabschnitt 25 ausgebildet ist, an welchem eine nicht dargestellte Personen- und/oder Materialschleuse anschließbar ist. Eine solche Personen- und/oder Materialschleuse erlaubt ein Betreten und/oder Verlassen der Einhausung 50, wobei insbesondere keine Schadstoffe durch die Personen- und/oder Materialschleuse aus der Einhausung 50 austreten.

Ein weiteres Flächenelement 1 umfasst ein Füllelement 3 mit einer Öffnung 32 für einen Durchlass und/oder Anschluss von elektrischen und/oder fluidleitenden Verbindungen. Im dargestellten Beispiel ist die Öffnung 32 als Anschluss für einen Saugschlauch für die Nutzung eines Absaugverfahrens ausgebildet. Mittels dieses Anschlusses ist es möglich eine außerhalb der Einhausung 50 positionierte Absauganlage mittels eines Saugschlauchs mit der Einhausung 50 zu verbinden. Weiterhin kann eine Öffnung 32 als ein Anschluss für elektrische Verbindungen ausgebildet sein. Vorteilhaft ist dieser fest in das Füllelement 3 eingelassen und ermöglicht eine vorteilhaft einfache Stromversorgung eines Innenraums der Einhausung 50.

Ein weiteres Flächenelement 1 umfasst ein Füllelement 3 mit einer Öffnung 30 für den Anschluss eines Unterdruckhaltegeräts auf. Die Öffnung 30 umgebend ist im dargestellten Beispiel ein Einbaurahmen 31 für den Anschluss eines Unterdruckhaltegeräts angeordnet. Ein daran luftdicht angeschlossenes Unterdruckhaltegerät, welches nicht Teil der Einhausung 50 und daher nicht dargestellt ist, baut im Innenraum der Einhausung 50 einen Unterdruck gegenüber der Umgebung auf, sodass eine unkontrollierte und ungewollte Luftströmung vom Innenraum der Einhausung 50 nach außerhalb unterbunden ist.

Ein weiteres Flächenelement 1 umfasst ein Füllelement 3 das als durchsichtiges Füllelement 17 aus Polycarbonat ausgebildet ist. Durch ein solches Sichtfenster sind Arbeiten im Inneren der Einhausung von außen überwachbar und weiterhin ermöglicht ein Sichtfenster den Einfall von Licht von außerhalb der Einhausung 50 und erleichtert die Kommunikation zwischen Menschen innerhalb und außerhalb der Einhausung 50.

Ein weiteres Flächenelement 1 umfasst ein Füllelement 3 mit einer Öffnung 29 für einen Notausgang. Die Öffnung 29 ist vorteilhaft mit einem zweilagigen Folienelement 26 verschlossen. Ein bevorzugter Aufbau ist in Fig. 12 ersichtlich.

Weiterhin umfasst die Einhausung Flächenelemente 1, welche als Beleuchtungselement 20 ausgebildet sind, welche in Fig. 13 detailliert dargestellt sind. Diese Beleuchtungselemente 20 beleuchten einen Innenraum der Einhausung 50.

Die Flächenelemente 1 und die Beleuchtungselemente 20 weisen gleiche Kantenlängen und außenseitig gleichartige Stecknuten 10 auf, sodass diese Elemente in beliebiger Anordnung miteinander mittels Verbindungselementen 34 verbindbar sind. Der Rahmen 2 der Flächenelemente 1 und der Beleuchtungselemente 20 ist rechteckig und die äußeren Kantenlängen stehen im Verhältnis zwei zu eins zueinander. Daher ist die Herstellung einer Decke 54 in der dargestellten Weise möglich.

### Bezugszeichen

- 1: Flächenelement
- 2: Rahmen
- 3: Füllelement
- 4: Rahmenschenkel
- 5: Strangpressprofil
- 6: Dichtungsbereich
- 7: Ecken
- 8: Flächeneckelement
- 8a: Kontaktfläche
- 8b: Verbindungsmittel
- 8c: Durchgangsloch
- 8d: Ausnehmung für Füllelement
- 9: Längsseite
- 9a: innenliegende Längsseite
- 9b: Außenliegende Längsseite
- 10: Stecknut
- 11: Dichtungsnut
- 12: Dichtungssitz
- 13: Dichtungselement
- 14: Ausnehmung
- 15: Loch
- 16: Aluminiumsandwichplatte
- 17: durchsichtiges Füllelement
- 18: Nut für ein zweites Füllelement
- 20: Beleuchtungselement
- 21: milchig-durchsichtiges Füllelement
- 22: Reflektorplatte
- 22a: Erste Seite
- 23: Leuchtmittel
- 24: Öffnung
- 25: Anschlussabschnitt
- 26: Folienelement
- 27: Erste Lage
- 28: Zweite Lage
- 29: Öffnung für einen Notausgang
- 30: Öffnung für ein Unterdruckhaltegerät
- 31: Einbaurahmen
- 32: Öffnung für einen Durchlass und/oder Anschluss von elektrischer und/oder fluidleitender Verbindung
- 34: Verbindungselement
- 35: Steckfederabschnitt
- 36: Ausnehmung für Sicherungsmittel
- 37: Befestigungsprofil
- 38: Eckprofil
- 38a: Ausnehmung
- 39: Eckverbinder
- 39a: Kontaktseiten
- 39b: Kante
- 39c: Verbindungsmittel
- 39d: Ausnehmung
- 40: Teleskopierbares Flächenelement
- 41: Strangpressprofil
- 42: Flächeneckelement
- 42a: Kontaktfläche
- 42b: Verbindungsmittel
- 42c: Durchgangsloch
- 42d: Ausnehmung für Füllelement
- 42e: Ausnehmung für ein zweites Füllelement
- 44: Zweites Füllelement
- 45: Strangpressprofil
- 46: Flächeneckelement
- 48: Sicherungsmittel
- 48a: Permanentmagnet
- 48b: Ferromagnetische Platte
- 49: Mittelabschnitt
- 50: Einhausung
- 51: Flächen
- 52: Kanten
- 53: Ecken
- 54: Decke
- 55: Runddichtung

- a: Kantenlänge
- b: Kantenlänge
- c: Kantenlänge
- b1: Kantenlänge
- n: Nennbreite
- V: Verstellrichtung
- x: erste Kantenlänge
- y: zweite Kantenlänge
- L1: erste Länge
- L2: zweite Länge

## Patentansprüche

1. Modulares System zum reversiblen Aufbau einer staubdichten Einhausung, bevorzugt für Sanierungs-, Abbruch- oder Rückbauarbeiten an und/oder in Gebäuden, welche gesundheits- und/oder umweltschädliche Stoffe, insbesondere Partikel und/oder Stäube und/oder Aerosole, freisetzen,
**dadurch gekennzeichnet,**
**dass** das modulare System wenigstens zwei rechteckige Flächenelemente (1) und ein Verbindungselement (34) umfasst, wobei das Flächenelement (1) einen Rahmen (2) und ein von dem Rahmen (2) eingefasstes, flächiges Füllelement (3), das staubdicht mit dem Rahmen (2) verbunden ist, umfasst, wobei Rahmenschenkel (4) des Rahmens (2) aus Strangpressprofilen (5) und Ecken (7) des Rahmens (2) aus Flächeneckelementen (8) ausgebildet sind, wobei das Strangpressprofil (5) entlang einer außenliegenden Längsseite (9b) eine Stecknut (10) aufweist, wobei das Verbindungselement (34) in einem Verbindungszustand der Flächenelemente (1) in der Stecknut (10) eines ersten Flächenelements (1) und in der Stecknut (10) eines zweiten Flächenelements (1) angeordnet ist und eine, bevorzugt staubdichte, Verbindung der Flächenelemente (1) ausbildet.

2. Modulares System nach Anspruch 1,
**dadurch gekennzeichnet,**
**dass** zwischen Stecknuten (10) von zwei Flächenelementen (1) mittels des Verbindungselements (34) eine, bevorzugt staubdichte, Steckverbindung, insbesondere als eine Nut-Feder-Verbindung, ausgebildet ist, wobei das Verbindungselement (34) mit einem ersten Steckfederabschnitt (35) in einer Stecknut (10) eines ersten Flächenelements (1) und mit einem zweiten Steckfederabschnitt (35) in einer Stecknut (10) eines zweiten Flächenelements angeordnet ist, wobei eine Federbreite des Verbindungselements (34) einer Nutbreite der Stecknut (10) entspricht.

3. Modulares System nach Anspruch 2,
**dadurch gekennzeichnet,**
**dass** das Verbindungselement (34) ein Sicherungsmittel (48), bevorzugt ein magnetisches Sicherungsmittel, insbesondere einen Permanentmagneten (48a), aufweist, welches das Verbindungselement (34) gegen ein Lösen aus einer Stecknut (10) sichert.

4. Modulares System nach einem der vorhergehenden Ansprüche, **dadurch gekennzeichnet,**
**dass** das Strangpressprofil (5) entlang einer innenliegenden Längsseite (9a) des Strangpressprofils (5) einen Dichtungsbereich (6) aufweist, mittels dem eine staubdichte Verbindung zu dem Füllelement (3) ausgebildet ist.

5. Modulares System nach Anspruch 4,
**dadurch gekennzeichnet,**
**dass** der Dichtungsbereich (6) des Strangpressprofils (5) eine Dichtungsnut (11) aufweist, in welcher das Füllelement (3) staubdicht angeordnet ist und welche parallel zu dem Füllelement (3) zum Profilinneren des Strangpressprofils (5) ausgerichtet ist.

6. Modulares System nach Anspruch 5,
**dadurch gekennzeichnet,**
**dass** in einer Nutwand der Dichtungsnut (11) ein Dichtungssitz (12) ausgebildet ist, in welchem ein Dichtungselement (13), bevorzugt aus einem Elastomer, angeordnet ist, welches die Verbindung von dem Strangpressprofil (5) mit dem Füllelement (3) staubdicht abdichtet.

7. Modulares System nach einem der vorhergehenden Ansprüche, **dadurch gekennzeichnet,**
**dass** die Stecknut (10) des Strangpressprofils (5) parallel zu dem Füllelement (3) zum Profilinneren des Strangpressprofils (5) ausgerichtet ist, wobei eine lichte Nutbreite der Stecknut (10) zwischen zwei Nutwänden mehr als die Hälfte, bevorzugt mehr als 2/3, einer Kantenlänge (b) der außenliegenden Längsseite (9b) des Strangpressprofils (5) beträgt.

8. Modulares System nach einem der vorhergehenden Ansprüche, **dadurch gekennzeichnet,**
**dass** eine Tiefe der Stecknut (10) mehr als ein Viertel, bevorzugt mehr als ein Drittel, einer Kantenlänge (a) des Strangpressprofils (5) in Richtung der Stecknut (10) beträgt.

9. Modulares System nach einem der vorhergehenden Ansprüche, **dadurch gekennzeichnet,**
**dass** das Flächeneckelement (8) zwei, bevorzugt rechtwinklig zueinander ausgerichtete, Kontaktflächen (8a) mit bevorzugt senkrecht abragenden, Verbindungsmitteln (8b) aufweist, wobei an jeder der Kontaktflächen (8a) jeweils ein Strangpressprofil (5) stirnseitig anliegt und wobei die zwei Strangpressprofile (5) rechtwinklig zueinander an dem Flächeneckelement (8) anliegen, wobei die Verbindungsmittel (8b) in Ausnehmungen (14) der Strangpressprofile (5) eingreifen, sodass das Flächeneckelement (8) formschlüssig mit den Strangpressprofilen (5) verbunden ist.

10. Modulares System nach Anspruch 9,
**dadurch gekennzeichnet,**
**dass** eine Verschraubung zwischen einem Flächeneckelement (8) und einem Strangpressprofil (5) ausgebildet ist, um eine Verbindung des Flächeneckelements (8) mit dem Strangpressprofil (5) zu sichern, wobei das Flächeneckelement (8) ein Durchgangsloch (8c), bevorzugt mit einer Senkung für einen Schraubenkopf, und das Strangpressprofil (5) ein Loch (15) aufweist, welche wenigstens teilweise ein Innengewinde aufweist.

11. Modulares System nach einem der vorhergehenden Ansprüche, **dadurch gekennzeichnet,**
**dass** eine Kantenlänge des Flächenelements (1) entlang einer Verstellrichtung (V) zwischen einer ersten Länge (L1) und einer zweiten Länge (L2) verstellbar ist, wobei zwei Strangpressprofile (41) des Rahmens (2) parallel zur Verstellrichtung (V) ausgerichtet sind und entlang der innenliegenden Längsseite (9a) eine Nut (18) aufweisen, in der ein zweites Füllelement (44) linear entlang der Verstellrichtung (V) verschiebbar angeordnet, insbesondere geführt, ist, sodass die Kantenlänge des Flächenelements (1) mittels Verschieben des zweiten Füllelements (44) zwischen der ersten Länge (L1) und der zweiten Länge (L2) verstellbar ist, wobei das Füllelement (3) und das zweite Füllelement (44) zueinander flächenparallel und voneinander beabstandet angeordnet sind.

12. Modulares System nach einem der vorhergehenden Ansprüche, **gekennzeichnet durch**,
ein Befestigungsprofil (37), welches im Querschnitt einends eine Stecknut (10) zur Verbindung mit einem Verbindungselement (34) und andernends einen Steckfederabschnitt (35) zur Verbindung mit einer Stecknut (10) aufweist, sodass mit einem Strangpressprofil (5, 41) und/oder mit einem Verbindungselement (34) eine, bevorzugt staubdichte, Verbindung, insbesondere eine Nut-Feder-Verbindung, herstellbar ist, wobei das Befestigungsprofil (37) einen Mittelabschnitt (49) zwischen der Stecknut (10) und dem Steckfederabschnitt (35) aufweist, welcher insbesondere **durch** eine verstärkt ausgeführte Wandstärke dazu geeignet ist, Verbindungsmittel zur mechanischen Verbindung mit Abstützungen und/oder Abspannungen und/oder Gerüsten aufzunehmen, bevorzugt **durch** Schraub-, Klebe- oder Schweißverbindungen.

13. Modulares System nach einem der vorhergehenden Ansprüche, **gekennzeichnet durch**,
ein Eckprofil (38), welches im Querschnitt einends eine Stecknut (10) zur Verbindung mit einem Verbindungselement (34) und andernends einen Steckfederabschnitt (35) zur Verbindung mit einer Stecknut (10) aufweist, sodass mit einem Strangpressprofil (5, 41) und/oder mit einem Verbindungselement (34) und/oder einem Befestigungsprofil (37) eine, bevorzugt staubdichte, Verbindung, insbesondere eine Nut-Feder-Verbindung, herstellbar ist, wobei die Stecknut (10) und der Steckfederabschnitt (35) rechtwinklig zueinander ausgebildet sind, sodass zwei Flächenelemente (1) mittels des Eckprofils (38) rechtwinklig verbindbar sind.

14. Modulares System nach einem der vorhergehenden Ansprüche, **gekennzeichnet durch**,
einen Eckverbinder (39), welcher drei jeweils rechtwinklig zueinander ausgerichtete Kontaktseiten (39a) aufweist, wobei jede der Kontaktseiten (39a) die anderen beiden Kontaktseiten (39a) an jeweils einer Kante (39b) berührt, sodass in einem Verbindungszustand eines Eckverbinders (39) mit drei Eckprofilen (38) die Eckprofile (38) senkrecht zueinander ausgerichtet sind, wobei die Kontaktseiten (39a) Verbindungsmittel (39c) zum Herstellen einer formschlüssigen Verbindung mit jeweils einem Eckprofil (38) aufweisen und wobei die Verbindungsmittel (39c) des Eckverbinders (39) bevorzugt von den Kontaktseiten (39a) des Eckverbinders (39) senkrecht abragen und in Ausnehmungen (14) des Eckprofils (38) eingreifen, sodass der Eckverbinder (39) formschlüssig mit den Eckprofilen (38) verbunden ist.

15. Staubdichte Einhausung (50), bevorzugt für Sanierungs-, Abbruch- oder Rückbauarbeiten an und/oder in Gebäuden, welche gesundheits- und/oder umweltschädliche Stoffe, insbesondere Partikel und/oder Stäube und/oder Aerosole, freisetzen,
**dadurch gekennzeichnet,**
**dass** sie nach einem modularen System nach einem der Ansprüche 1 bis 14 zusammengestellt ist.
